# EUROPÄISCHE PATENTSCHRIFT

(11) **EP 4 196 297 B1**
(45) Veröffentlichungstag und Bekanntmachung des Hinweises auf die Patenterteilung: **07.08.2024**
(21) Anmeldenummer: 21737655.7
(22) Anmeldetag: 30.06.2021
(51) Int. Cl.: B21B 25/02, B21C 45/00

(54) **VORRICHTUNG UND VERFAHREN ZUM HANDHABEN VON DORNSTANGEN IN EINEM ROHRWALZWERK**
DEVICE AND METHOD FOR HANDLING MANDREL RODS IN A TUBE ROLLING MILL
DISPOSITIF ET PROCÉDÉ DE MANIPULATION DE TIGES DE MANDRIN DANS UN LAMINOIR À TUBES

(30) Priorität: 12.08.2020 DE 102020210233
(43) Veröffentlichungstag der Anmeldung: 21.06.2023
(73) Patentinhaber: SMS Group GmbH, 40237 Düsseldorf (DE)
(72) Erfinder: KIRCHNER, Walter, 41749 Viersen (DE); MARIN, Paolo, 27029 Vigevano (IT); RINALDI, Patrizio, 20008 Bareggio (IT)
(74) Vertreter: Kross, Ulrich
(86) Internationale Anmeldenummer: PCT/EP2021/067964
(87) Internationale Veröffentlichungsnummer: WO 2022/033760

(56) Entgegenhaltungen:
- DE-A1- 1 427 915
- DE-A1- 3 231 071
- DE-C2- 2 742 288
- JP-A- S 574 310

## Beschreibung

### Technisches Gebiet

Die Erfindung betrifft eine Vorrichtung zum Handhaben von Dornstangen in einer Walzanlage zum Walzen nahtloser Rohre. Die Erfindung betrifft ferner eine Walzanlage sowie ein Verfahren zum Walzen nahtloser Rohre.

### Hintergrund der Erfindung

Bei der Herstellung nahtloser Rohre kommen Elongierwalzwerke zum Einsatz, in denen Rohrluppen auf langen zylindrischen Dornstangen ausgewalzt werden. Zu diesem Zweck wird vor dem eigentlichen Walzprozess eine Dornstange in die Rohrluppe eingefädelt und gemeinsam mit der Rohrluppe durch ein Walzwerk mit mehreren hintereinander angeordneten Walzgerüsten gefahren, wodurch eine Reduktion der Wanddicke und somit eine Längung der Rohrluppe auf der Dornstange erfolgt. Nachdem die Rohrluppe die Walzgerüste durchlaufen hat, sie ist nun zu dem gewünschten Rohr oder Halbzeug ausgewalzt, wird die Dornstange mittels einer Dornstangenrückhalteeinrichtung entgegen der Walzrichtung zurück- und aus der Straße der Walzgerüste herausgezogen.

Es ist bekannt, die zu walzende Rohrluppe mittels eines Quertransports so in die Walzlinie einzusetzen, dass sie koaxial zur Walzachse an einer Bündiglinie vor dem Walzwerk liegt. Die zur Umformung des Walzprodukts erforderliche Dornstange wird ebenfalls über einen Quertransport in die Walzlinie eingesetzt. Mittels eines Einstößers und gegebenenfalls unter Verwendung der Dornstangenrückhalteeinrichtung wird die mit einem Schierstoff beschichtete Dornstange in die Rohrluppe eingeschoben.

Ein solcher Mechanismus mit Dornstangenrückhalteeinrichtung ist beispielsweise in der DE 27 42 288 C2 beschrieben. Alternativ sind Lösungen bekannt, in denen die bereits voreingefädelte Dornstange gemeinsam mit dem Walzprodukt in die Walzlinie eingehoben wird.

Wird die Dornstange in der Walzlinie in die Rohrluppe eingefädelt, so ergibt sich der erforderliche axiale Hub der Dornstangenrückhalteeinrichtung aus der Walzproduktlänge und der Dornstangenlänge. Die Dornstangenrückhalteeinrichtung muss in der Hauptzeit des Maschinenzyklus in das Walzprodukt eingefahren werden, was einer höheren Taktfrequenz, somit einer Erhöhung der Produktivität der Anlage entgegensteht. Lösungen, bei denen die Dornstange neben der Walzlinie voreingefädelt wird, haben technologische Nachteile, beispielsweise einen Temperaturverlust des Walzprodukts aufgrund einer längeren Kontaktzeit mit der Dornstange.

### Darstellung der Erfindung

Eine Aufgabe der Erfindung besteht darin, das Walzen nahtloser Rohre zu verbessern, insbesondere die Produktivität einer Walzanlage zum Walzen nahtloser Rohre zu erhöhen.

Gelöst wird die Aufgabe mit einer Vorrichtung mit den Merkmalen des Anspruchs 1, einer Walzanlage mit den Merkmalen des Anspruchs 10 sowie einem Verfahren mit den Merkmalen des Anspruchs 12. Vorteilhafte Weiterbildungen folgen aus den Unteransprüchen, der folgenden Darstellung der Erfindung sowie der Beschreibung bevorzugter Ausführungsbeispiele.

Die Vorrichtung dient dem Handhaben von Dornstangen in einer Walzanlage zum Walzen nahtloser Rohre. Die Walzanlage umfasst ein Walzwerk, typischerweise mit mehreren in einer Walzrichtung hintereinander angeordneten Walzgerüsten, das zum Auswalzen einer Rohrluppe, hierin auch als "Walzgut", "Walzprodukt" oder "Werkstück" bezeichnet, auf einer solchen Dornstange zu einem Rohr eingerichtet ist. Das Rohr kann beispielsweise aus Stahl oder einem Nichteisenmetall gefertigt werden.

Die Vorrichtung umfasst einen Einstößer, der eingerichtet ist, um eine in einer Walzlinie angeordnete Dornstange in Walzrichtung zu bewegen bzw. vorzuschieben, so dass die Dornstange in eine in Walzrichtung vor der Dornstange angeordneten Rohrluppe eingeschoben bzw. eingefädelt wird. Der Zustand, in dem die Dornstange und die Rohrluppe hintereinander in der Walzlinie angeordnet sind, d.h. die Dornstange weder vollständig noch teilweise in die Rohrluppe eingeschoben ist, sei hierin als Grundzustand bezeichnet.

Die Vorrichtung weist ferner eine Rückhalteeinrichtung mit einer entlang der Walzlinie verfahrbaren Fixiereinheit auf, die eingerichtet ist, um die Dornstange an einem Angriffspunkt im Bereich des hinteren Endes der Dornstange temporär festzuhalten und einen Arbeitshub ausgehend von einer Ausgangsposition in Walzrichtung sowie entgegen der Walzrichtung durchzuführen, wodurch die Dornstange in Walzrichtung in das Walzwerk einfahrbar und durch die Rückhalteeinrichtung entgegen der Walzrichtung aus dem Walzwerk herausziehbar ist.

In anderen Worten, die Aufgabe der Rückhalteeinrichtung besteht in erster Linie darin, die Dornstange nach dem Transport der Rohrluppe durch das Walzwerk zurückzuhalten und entgegen der Walzrichtung aus dem Walzwerk herauszuziehen. Die Rückhalteeinrichtung kann zumindest teilweise auch den Vorschub der Dornstange in das Walzwerk vornehmen oder daran beteiligt sein. Die Rückhalteeinrichtung weist dazu eine Fixiereinheit auf, die eingerichtet ist, um die Dornstange am Angriffspunkt temporär festzuhalten bzw. zu fixieren, beispielsweise zu klemmen. Mit den Bezeichnungen "Festhalten" bzw. "Fixieren" ist in diesem Zusammenhang nicht gemeint, dass der Transport der Dornstange entlang der Walzlinie gestoppt wird, sondern dass zwischen der Dornstange und der Fixiereinheit temporär eine feste Verbindung besteht, so dass diese im fixierten Zustand keine Relativbewegung entlang der Walzlinie durchführen. Der Mechanismus zum Fixieren und Lösen der Dornstange kann im einfachsten Fall einen Anschlag umfassen, alternativ als Greifer, mittels Klemmbacken oder auf eine andere geeignete Weise realisiert sein.

Es sei darauf hingewiesen, dass sich räumliche Bezeichnungen wie "hinten", "vorn", "hinteres", "vorderes" usw. auf die Walzrichtung beziehen und somit eindeutig bestimmt sind.

Erfindungsgemäß ist die Rückhalteeinrichtung so eingerichtet, dass die Ausgangsposition der Fixiereinheit im Grundzustand zwischen den beiden Enden der Dornstange liegt.

In anderen Worten, der Arbeitshub der Fixiereinheit während eines Maschinenzyklus setzt sich nicht länger aus den Längen der Rohrluppe und der Dornstange zusammen, sondern ist demgegenüber verkürzt, wodurch eine Reduzierung der Hauptzeit des Maschinenzyklus möglich ist. Während die Ausgangsposition herkömmlich im Bereich des hinteren Endes der Dornstange in der Grundstellung liegt, ist die Ausgangsposition gemäß der hierin dargelegten Neuerung in Walzrichtung nach vorn verschoben, sie befindet sich zwischen dem vorderen und hinteren Ende der Dornstange. Vorzugsweise wird die Fixiereinheit zu keiner Zeit des regulären Walzzyklus hinter die Ausgangsposition zurückgefahren. Die Verkürzung des Arbeitshubs der Rückhalteeinrichtung bzw. deren Fixiereinheit entspricht beispielsweise ungefähr der Länge der Rohrluppe.

Durch eine solche Verkürzung des Arbeitshubs kann die Dornstange innerhalb der Nebenzeit des Maschinenzyklus in die Rohrluppe voreingefädelt werden, wodurch eine Verringerung der Taktzeit erzielbar ist, die zur Produktionssteigerung genutzt werden kann.

Die Verkürzung des Arbeitshubs der Rückhalteeinrichtung erlaubt zudem eine Minimierung der bewegten Masse, wodurch Antriebsleistungen und dynamische Lasten verringert werden können.

Die Positionierung und Justierung der Fixiereinheit in Abhängigkeit von der Abmessung der Rohrluppe(n) ist einfach und flexibel durchführbar. So lässt sich das System bei kürzeren Rohrluppen zur weiteren Reduzierung der Zykluszeit problemlos vorpositionieren.

Die Prozessschritte Einlegen der Dornstange und Einlegen der Rohrluppe in die Walzlinie können gleichzeitig oder zeitlich überlappend durchgeführt werden, wodurch eine weitere Verkürzung der Taktzeit des Maschinenzyklus erzielbar ist. Das Entnehmen der zurückgezogenen Dornstange und das Einlegen einer neuen Rohrluppe können entlang des kürzest möglichen Wegs, unmittelbar hintereinander erfolgen. Eine diesbezüglich eingerichtete Übergabeeinrichtung kann hierfür vorpositioniert im kürzest möglichen Abstand installiert sein.

Indem die Dornstange in der Walzlinie in die Rohrluppe eingefädelt wird, kann ein etwaiger Temperaturverlust im Walzgut minimiert werden. Gleichzeitig erfolgt eine geringere Erwärmung der Dornstange(n), wodurch sich wiederum die Anzahl der im Umlauf befindlichen Dornstangen minimieren lässt.

Vorzugsweise ist die Rückhalteeinrichtung ferner so eingerichtet, dass der Arbeitshub der Fixiereinheit kleiner ist als die axiale Gesamtlänge aus Dornstange und Rohrluppe. Der Arbeitshub kann im Wesentlichen auf die Länge der Rohrluppe reduziert werden, wodurch die Taktzeit eines Maschinenzyklus minimiert werden kann.

Vorzugsweise ist der Angriffspunkt der Dornstange als Angel ausgeführt, wobei diese beispielsweise eine lokale Angel, Verdickung, Aussparung oder Eindrehung (im Weiteren allgemein als "Angel" bezeichnet) umfasst. So weist die Dornstange am Angriffspunkt etwa einen Abschnitt mit verringertem Durchmesser auf, wobei die Fixiereinheit in diesem Fall eingerichtet ist, um in Angel einzugreifen. Auf diese Weise lässt sich die temporäre Fixierung zwischen Dornstange und Fixiereinheit maschinenbaulich einfach und zuverlässig realisieren. Die Fixiereinheit kann hierbei beispielsweise aktiv durch Klemmen in die Angel eingreifen oder passiv in die Angel einkuppeln und/oder anschlagen.

Vorzugsweise ist die Rückhalteeinrichtung so eingerichtet, dass die Fixiereinheit im Grundzustand von der Dornstange gelöst ist, so dass die ausgehend vom Grundzustand von dem Einstößer in Walzrichtung vorzuschiebende Dornstange relativ zur Fixiereinheit beweglich bzw. verschiebbar ist. Die Dornstange legt in diesem Fall somit ausgehend vom Grundzustand eine gewisse Wegstrecke in Walzrichtung zurück, bis deren Angriffspunkt die Fixiereinheit erreicht. Die Fixiereinheit kann hierbei die Dornstange führen, bis es zur Fixierung relativ zueinander kommt.

Während die Dornstange relativ zur Fixiereinheit in Walzrichtung vorgeschoben wird, muss die Fixiereinheit jedoch nicht stationär an Ort und Stelle verbleiben. Vielmehr ist die Rückhalteeinrichtung vorzugsweise so eingerichtet, dass während des Vorschubs des Einstößers in Walzrichtung die Fixiereinheit mit geringerer Geschwindigkeit (relativ zur Dornstange) bewegt oder beschleunigt wird (ebenfalls in Walzrichtung), um die Geschwindigkeit der Fixiereinheit und die Geschwindigkeit der Dornstange zumindest teilweise anzugleichen. Eine solche Geschwindigkeitsangleichung bzw. Synchronisation der Bewegungen kann zu einer weiteren Verkürzung der Taktzeit des Maschinenzyklus beitragen und die mechanische Belastung auf die beteiligten Komponenten verringern. Die Fixiereinheit kann hierbei während des Vorschubs der Dornstange zunächst eine gewisse Zeit an der Ausgangsposition verbleiben, bevor sie in Walzrichtung beschleunigt wird.

Vorzugsweise ist die Rückhalteeinrichtung so eingerichtet, dass die Fixiereinheit automatisch mit dem Angriffspunkt bzw. der Verjüngung in Eingriff kommt, wenn der Angriffspunkt der Dornstange durch den Vorschub mittels des Einstößers die Position der Fixiereinheit erreicht. Diese Eingriffsposition kann die Ausgangsposition der Fixiereinheit sein oder, sofern eine Geschwindigkeitsangleichung vorgenommen wird, in Walzrichtung stromabwärts davon liegen.

Vorzugsweise weist die Rückhalteeinrichtung einen parallel zur Walzlinie verfahrbaren Schlitten auf, an dem die Fixiereinheit angeordnet ist. Die Rückhalteeinrichtung kann ferner einen Elektromotor mit einem Ritzel/Zahnstangen-Mechanismus aufweist, worüber der Schlitten angetrieben wird. Der Schlitten sowie die Zahnstange befinden sich vorzugsweise neben der Walzlinie. Die Rückhalteeinrichtung ist in diesem Fall so konstruiert, dass der Installationsraum auf der Walzlinie zugänglich bleibt, so dass die Dornstange in die Walzlinie eingelegt und herausgenommen werden kann, ohne dass die Fixiereinheit zur Fixierung der Dornstange vom hinteren Ende der Dornstange eingefahren werden muss.

Vorzugsweise ist eine Verbindungsvorrichtung vorgesehen, die eingerichtet ist, um die Dornstange während der Vorwärtsfahrt bis zur Übergabe an die Rückhalteeinrichtung kraftschlüssig mit dem Einstößer zu fixieren, wobei die Verbindungsvorrichtung vorzugsweise an dem Einstößer montiert ist. Auf diese Weise kann eine sichere und zuverlässige Übergabe der Dornstange auch bei hohen Maschinengeschwindigkeiten realisiert werden.

Vorzugsweise sind die Rückhalteeinrichtung und die Dornstange eingerichtet, um nach erfolgter Übergabe formschlüssig miteinander gekoppelt zu werden und in diskret oder stufenlos einstellbaren Endlagen der Rückhalteeinrichtung mechanisch entkoppelt werden.

Die oben genannte Aufgabe wird ferner durch eine Walzanlage gelöst, die ein Walzwerk mit einem oder mehreren Walzgerüsten zum Walzen nahtloser Rohre und eine Vorrichtung zum Handhaben von Dornstangen gemäß einer der vorstehend beschriebenen Ausführungsvarianten aufweist.

Das Walzwerk ist als Längswalzwerk konzipiert, beispielsweise mit drei bis acht, vorzugsweise fünf bis sechs, Walzgerüsten und mit zwei bis vier, vorzugsweise drei Arbeitswalzen je Gerüst, von denen mindestens eine Walze angetrieben ist, vorzugsweise alle Walzen angetrieben sind. Unter die Bezeichnung "Längswalzwerk" fallen Elongierwalzwerke aller Art wie etwa Kontiwalzwerke, MPM sowie Stoßbänke.

Die Merkmale, technischen Wirkungen, Vorteile sowie Ausführungsbeispiele, die in Bezug auf die Vorrichtung zum Handhaben von Dornstangen beschrieben wurden, gelten analog für die Walzanlage.

Die oben genannte Aufgabe wird ferner durch ein Verfahren zum Walzen nahtloser Rohre mit einer Walzanlage gelöst, wobei das Verfahren aufweist: Einsetzen einer Rohrluppe und einer Dornstange in die Walzlinie, so dass sich die Dornstange vor dem Einstößer, die Rohrluppe vor der Dornstange und das erste Walzgerüst des Walzwerks vor der Rohrluppe befindet, in Walzrichtung gesehen, wodurch sich die Dornstange im Grundzustand befindet; Positionieren der Fixiereinheit der Rückhalteeinrichtung an der Ausgangsposition, die sich zwischen den beiden Enden der Dornstange befindet, wobei die Fixiereinheit so von der Dornstange gelöst ist, dass die Dornstange entlang der Walzlinie relativ zur Fixiereinheit beweglich ist; Bewegen des Einstößers in Walzrichtung, wodurch der Einstößer die Dornstange vor- und in die Rohrluppe einschiebt, wobei eine Relativverschiebung zwischen der Fixiereinheit und der Dornstange stattfindet; Festhalten der Dornstange durch die Fixiereinheit, wenn der Angriffspunkt der Dornstange die Position der Fixiereinheit erreicht, so dass anschließend keine Relativbewegung zwischen der Fixiereinheit und der Dornstange stattfindet; Transportieren der Rohrluppe mit eingeschobener Dornstange durch das Walzwerk, so dass die Rohrluppe auf der Dornstange zum Rohr ausgewalzt wird; und anschließend, Zurückziehen der Dornstange aus dem Walzwerk entgegen der Walzrichtung durch die Rückhalteeinrichtung.

Die Auflistung der Verfahrensschritte gibt nicht notwendigerweise eine Ordnung oder zeitliche Reihenfolge vor. So können beispielsweise das Einsetzen der Rohrluppe und Dornstange in die Walzlinie sowie die Positionierung der Fixiereinheit nacheinander, gleichzeitig oder zeitlich überlappend erfolgen.

Die Merkmale, technischen Wirkungen, Vorteile sowie Ausführungsbeispiele, die in Bezug auf die Vorrichtung zum Handhaben von Dornstangen sowie die Walzanlage beschrieben wurden, gelten analog für das Verfahren.

Vorzugsweise erfolgt die Übergabe der Dornstange vom Einstößer an die Rückhaltevorrichtung dynamisch während der Vorwärtsbewegung, wobei die Geschwindigkeiten der beiden Einrichtungen zueinander während der Übergabe synchronisiert sind.

Vorzugsweise werden die Rohrluppe und/oder die Dornstange quer zur Walzrichtung, d.h. quer zur Axialrichtung der Rohrluppe/Dornstange, in die Walzlinie eingesetzt, wodurch die Beladung der Walzlinie schnellstmöglich vorgenommen werden kann. Dies gilt gleichermaßen für die Entnahme der im Walzzyklus verwendeten Dornstange aus der Walzlinie.

Vorzugsweise wird aus den oben genannten Gründen während des Vorschubs der Dornstange in Walzrichtung durch den Einstößer die Fixiereinheit mit geringerer Geschwindigkeit (relativ zur Dornstange) bewegt oder beschleunigt, um die Geschwindigkeit der Fixiereinheit und die Geschwindigkeit der Dornstange in Walzrichtung zumindest teilweise anzugleichen. Die Fixiereinheit kann hierbei während des Vorschubs der Dornstange durch den Einstößer zunächst eine gewisse Zeit an der Ausgangsposition verbleiben, bevor sie in Walzrichtung beschleunigt wird.

Vorzugsweise hält die Fixiereinheit die Dornstange aus den oben genannten Gründen fest, indem die Fixiereinheit in eine Verjüngung am Angriffspunkt der Dornstange eingreift oder anschlägt.

Vorzugsweise wird im Anschluss an das Zurückziehen der Dornstange aus dem Walzwerk eine Dornstangenübergabe durchgeführt, indem die Befestigung zwischen Fixiereinheit und Dornstange gelöst und die Dornstange quer zur Walzlinie ausgeworfen wird, wobei der Auswurf vorzugsweise an einer Position erfolgt, die sich vom Grundzustand unterscheidet. Die Dornstange wird normalerweise an einer Position ausgeworfen, die näher am Walzwerk liegt als ihre Position im Grundzustand.

Vorzugsweise wird die Rohrluppe von einer separaten, angetriebenen Walze, auch als "Pinch Roll" bezeichnet, in das Walzwerk getrieben.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale umgesetzt werden, insofern sich die Merkmale nicht widersprechen. Die folgende Beschreibung bevorzugter Ausführungsbeispiele erfolgt dabei mit Bezug auf die begleitenden Zeichnungen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: eine schematische Draufsicht auf eine Walzanlage zum Walzen nahtloser Rohre mit einer Vorrichtung zum Handhaben von Dornstangen und einem Walzwerk;
- Figur 2: zeigt eine Abfolge von Zuständen, welche die Walzanlage gemäß Figur 1 während eines Maschinenzyklus einnimmt;
- Figur 3: zeigt eine auf einem Einstößer montierte Verbindungsvorrichtung, welche die Dornstange während der Vorwärtsfahrt bis zur Übergabe an eine Rückhalteeinrichtung mit dem Einstößer fixiert.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholte Beschreibung dieser Elemente wird teilweise verzichtet, um Redundanz zu vermeiden.

Die Figur 1 ist eine schematische Draufsicht auf eine Walzanlage 1 zum Walzen einer Rohrluppe 2, hierin auch als "Walzgut", "Walzprodukt" oder "Werkstück" bezeichnet, zu einem Rohr 2' (vgl. Figur 2h), wobei die Walzanlage 1 eine Vorrichtung 10 zum Handhaben von Dornstangen 3 und ein Walzwerk 20 umfasst.

Das Walzwerk 20 weist mehrere entlang einer Walzrichtung R hintereinander angeordnete Walzgerüste 21 auf, durch welche die Rohrluppe 2 gemeinsam mit einer eingefädelten Dornstange 3 entlang einer Walzlinie L hindurchtransportiert und plastisch verformt wird, indem die Rohrluppe 2 auf der Dornstange 3 zum Rohr 2' ausgewalzt wird.

Das Walzwerk 20 ist vorzugsweise als Längswalzwerk konzipiert, beispielsweise mit drei bis acht, vorzugsweise fünf bis sechs, Walzgerüsten 21 und mit zwei bis vier, vorzugsweise drei Arbeitswalzen je Gerüst, von denen mindestens eine Walze angetrieben ist, vorzugsweise alle Walzen angetrieben sind. Unter die Bezeichnung "Längswalzwerk" fallen Elongierwalzwerke aller Art wie etwa Kontiwalzwerke, MPM sowie Stoßbänke. Die Walzgerüste 21 umfassen die oben genannten Arbeitswalzen, deren Aufbau in den Figuren nicht näher dargestellt ist, welche die gewünschte Umformung des Werkstücks durchführen. Durch zwei bis vier, vorzugsweise drei gleichmäßig um das Walzgut bzw. die Walzmitte angeordnete Arbeitswalzen ein Längsvorschub des Werkstücks 2 bewirkt.

Im Prozessstadium der Figur 1 befinden sich sowohl die Rohrluppe 2 als auch die Dornstange 3 bereits in der Walzlinie L vor dem Walzwerk 20. Die Rohrluppe 2 und die Dornstange 3 wurden zuvor durch einen Quertransport entsprechend positioniert. Die Rohrluppe 2 befindet sich unmittelbar vor dem ersten Walzgerüst 21, vorzugsweise an einer Bündiglinie vor dem Walzwerk 20. Hinter der Rohrluppe 2 ist die Dornstange 3 koaxial positioniert. Die Dornstange 3 umfasst am vorderen Ende 3a einen abgerundeten oder leicht konisch zulaufenden Werkzeugkopf, um das Einfädeln der Dornstange 3 in die Rohrluppe 2 zu erleichtern. Im Bereich des hinteren Endes 3b weist die Dornstange 3 einen Angriffspunkt 3c zur Fixierung durch die nachstehend beschriebene Rückhalteeinrichtung 12 auf. Der Angriffspunkt 3c ist gemäß dem vorliegenden Ausführungsbeispiel als Verjüngung ausgebildet, er ist darauf jedoch nicht beschränkt.

Die Vorrichtung 10 zum Handhaben der Dornstange 3 umfasst einen ebenfalls in der Walzlinie L, hinter der Dornstange 3 angeordneten Einstößer 11 und eine in den Figuren nicht gezeigte Einrichtung zum aktiven Vorschieben des Einstößers 11 in Walzrichtung R. Zwischen der Dornstange 3 und dem Einstößer 11 befindet sich im Grundzustand der Figur 1 gegebenenfalls ein kleiner Sicherheitsabstand, um den Quertransport der Dornstange 3 in die Walzlinie L nicht zu behindern.

Die Vorrichtung 10 weist ferner eine Rückhalteeinrichtung 12 auf, deren Aufgabe in erster Linie darin besteht, die Dornstange 3 nach dem Transport der Rohrluppe 2 durch das Walzwerk 20 zurückzuhalten und entgegen der Walzrichtung R aus dem Walzwerk 20 herauszuziehen. Die Rückhalteeinrichtung 12 kann zumindest teilweise auch den Vorschub der Dornstange 3 in das Walzwerk 20 vornehmen oder daran beteiligt sein.

Die Rückhalteeinrichtung 12 weist dazu eine Fixiereinheit 12a auf, die eingerichtet ist, um die Dornstange 3 am Angriffspunkt 3c temporär zu fixieren, beispielsweise zu klemmen. Der Mechanismus zum Fixieren und Lösen der Dornstange 3 kann im einfachsten Fall einen Anschlag umfassen, alternativ als Greifer, mittels Klemmbacken oder auf eine andere geeignete Weise realisiert sein. Die Fixiereinheit 12a ist entlang der Walzlinie L über einen Schlitten 12b verfahrbar eingerichtet. Der Schlitten 12b wird vorzugsweise über einen Elektromotor mit einem Ritzel/Zahnstangen-Mechanismus angetrieben, von welchem die Zahnstange 12c in den Figuren schematisch gezeigt ist. Allerdings ist der Aktuator zum Verfahren des Schlittens 12b nicht auf einen elektromotorischen Ritzel/Zahnstangen-Mechanismus beschränkt. So kann die Rückhalteeinrichtung 12 alternativ beispielsweise hydraulisch oder mittels eines Linearmotors betätigt werden.

Ein weiteres Ausführungsbeispiel der Rückhalteeinrichtung 12 mit einer auf dem Einstößer 11 montierten Verbindungsvorrichtung 40 ist in der Figur 3 gezeigt. Mittels der Verbindungsvorrichtung 40 wird die Dornstange 3 während der Vorwärtsfahrt bis zur Übergabe an die Rückhalteeinrichtung 12 kraftschlüssig mit dem Einstößer 11 fixiert.

Im Weiteren wird der Prozessablauf der Walzanlage 1 für einen Maschinenzyklus mit Bezug auf die Figur 2 beschrieben. Hierbei ist die Figur 2 in Abschnitte a) bis n) unterteilt, die jeweils einen Zustand der Walzanlag 1 in zeitlicher Abfolge während des Maschinenzyklus zeigen. Die Bezugszeichen sind in der Figur 2 der Übersichtlichkeit halber teilweise weggelassen.

Ausgangspunkt sei der in der Figur 2a) dargestellte Grundzustand (stimmt mit dem der Figur 1 überein), in dem die Rohrluppe 2 und die Dornstange 3 mittels eines Quertransports (in der Figur nicht dargestellt), hierin auch als Dornstangenübergabehub bezeichnet, vor dem Walzwerk 20 in die Walzlinie L eingesetzt wurden. Die Fixiereinheit 12a befindet sich an einer Ausgangsposition x_{A} in einem zur Dornstange 3 gelösten Zustand, so dass die Dornstange 3 in Walzrichtung R relativ zur Fixiereinheit 12a frei beweglich ist. Die Ausgangsposition x_{A} liegt im Grundzustand der Figur 2a) zwischen den beiden Enden der Dornstange 3, vorzugsweise in der vorderen Hälfte der Dornstange 3.

Ausgehend vom Grundzustand der Figur 2a) wird der Einstößer 11 in Walzrichtung R bewegt, wodurch der Einstößer 11 die Dornstange 3 vorschiebt und in die Rohrluppe 2 einfädelt, vgl. Figur 2b). Die Fixiereinheit 12a ist geöffnet, um einen Vorschub von Einstößer 11 und Dornstange 3 zu ermöglichen.

Während des Vorschubs der Dornstange 3 verbleibt die Fixiereinheit 12a zunächst an der Ausgangsposition x_{A} und wird anschließend in Walzrichtung R beschleunigt, um eine Geschwindigkeitsangleichung zwischen Dornstange 3 und Fixiereinheit 12a zu erreichen, wie es in der Figur 2c) gezeigt ist. Dieser Hub ist hierin auch als Dornstangensynchronisationshub bezeichnet. Während des Dornstangensynchronisationshubs erfolgt somit eine Relativbewegung zwischen der Dornstange 3 und der Fixiereinheit 12a, und der Angriffspunkt 3c befindet sich noch nicht unmittelbar an der Position der Fixiereinheit 12a. Hierbei kann eine vollständige oder teilweise Geschwindigkeitsangleichung angestrebt werden.

Erreicht der Angriffspunkt 3c der Dornstange 3 die Position der Fixiereinheit 12a, so gelangt die Fixiereinheit 12a entlang eines Dornstangenklemmhubs mit dem Angriffspunkt 3c in Eingriff bzw. schließt, wie in der Figur 2d) gezeigt. Gleichzeitig durchdringt die Dornstange 3 die Rohrluppe 2 vollständig und gelangt am kopfseitigen Ende 3a in das Walzwerk 20.

Nach Abschluss des Dornstangenklemmhubs wird die synchrone Bewegung zwischen dem Einstößer 11 und der Dornstange 3 aufgehoben, der weitere Vorschub der Dornstange 3 in Walzrichtung R, hierin als Dornstangenvorlagehub bezeichnet, wird von der Rückhalteeinrichtung 12 und/oder vom Walzwerk 20 übernommen, der Einstößer 11 stoppt, wodurch sich die Dornstange 3 und der Einstößer 11 voneinander trennen, vgl. Figur 2e). Gleichzeitig beschleunigt die Rohrluppe 2 in einem Rohrluppe-Beschleunigungshub in Richtung des ersten Walzgerüsts 21, wobei die Dornstange 3 die Rohrluppe 2 vollständig durchdrungen hat und am vorderen Ende 3a in das Walzwerk 20 gelangt.

Die Figur 2f) zeigt den Walzbeginn-Hub. Die Rohrluppe 2 dringt in das erste Walzgerüst 21 des Walzwerks 20 ein. Gleichzeitig wird der Einstößer 11 in seine Ausgangsposition zurückgefahren, wodurch er für den nächsten Maschinenzyklus bereitsteht.

Die Figur 2g) zeigt einen Zustand während des Walzens der Rohrluppe 2, in dem die Rohrluppe 2 bis zum letzten Walzgerüst 21 des Walzwerks vorgeschoben ist, und die Figur 2h) zeigt einen Zustand, in dem die Rohrluppe 2 das letzte Walzgerüst 21 des Walzwerks 20 verlassen hat und vollständig auf der Dornstange 3 zum Rohr 2' ausgewalzt ist. Die Dornstange 3 hat einen vollständigen Hub, hierin auch als Dornstangenhub-Walzende bezeichnet, ausgeführt.

Anschließend wird die Dornstange 3 durch die Rückhalteeinrichtung 12 entgegen der Walzrichtung R aus dem Walzwerk 20 heraus und in eine Auswurfposition zurückgefahren, vgl. Figur 2i).

Anschließend erfolgt der Dornstangenübergabehub, indem die Fixierung der Dornstange 3 durch die Fixiereinheit 12a gelöst bzw. entklemmt wird, vgl. Figur 2k), und anschließend quer zur Walzlinie L ausgeworfen wird, wie in der Figur 2l) gezeigt. Danach werden eine neue Rohrluppe 2 und eine neue Dornstange 3 in die Walzlinie L eingelegt, vgl. Figuren 2m) und 2n). Das Einlegen der Rohrluppe 2 und der Dornstange 3 im Rahmen des Dornstangenübergabehubs kann nacheinander, gleichzeitig oder zeitlich überlappend erfolgen.

Der vorstehend beschriebene Prozessablauf kann von einer Steuerung 30 durchgeführt werden, die in der Figur 1 schematisch dargestellt ist. Die Kommunikationswege mit entsprechenden Aktuatoren, Sensoren und dergleichen sind der Übersichtlichkeit halber nicht eingezeichnet.

Die Steuerung 30 kann eine separate elektronische Baueinheit bilden, mit einer Maschinensteuerung, Anlagensteuerung oder dergleichen kommunizieren oder Bestandteil davon sein. Die Kommunikation zwischen den elektronischen Komponenten kann analog oder digital, drahtgebunden oder drahtlos erfolgen. Die Steuerung 30 kann Bestandteil internetbasierter und/oder cloudbasierter Anwendungen oder auf andere Weise implementiert sein, sowie gegebenenfalls auf Datenbanken zugreifen.

Die Rückhalteeinrichtung 12 ist so konstruiert, dass der Installationsraum im Bereich der Walzlinie L zugänglich bleibt, so dass die Dornstange 3 in die Walzlinie L eingelegt und herausgenommen werden kann, ohne dass die Fixiereinheit 12a zur Fixierung der Dornstange 3 vom hinteren Ende der Dornstange 3 eingefahren werden muss. In anderen Worten, der Arbeitshub der Fixiereinheit 12a während eines Maschinenzyklus setzt sich nicht länger aus den Längen der Rohrluppe 2 und der Dornstange 3 zusammen, sondern ist demgegenüber verkürzt, wodurch eine Reduzierung der Hauptzeit des Maschinenzyklus möglich ist. Während die Ausgangsposition x_{A} herkömmlich im Bereich des hinteren Endes 3b der Dornstange 3 in der Grundstellung liegt, ist die Ausgangsposition x_{A} gemäß der hierin dargelegten Neuerung in Walzrichtung R nach vorn verschoben, sie befindet sich zwischen dem vorderen und hinteren Ende 3a, 3b der Dornstange 3. Die Verkürzung des Arbeitshubs der Rückhalteeinrichtung 12 bzw. deren Fixiereinheit 12a entspricht beispielsweise ungefähr der Länge der Rohrluppe 2.

Durch eine solche Verkürzung des Arbeitshubs kann die Dornstange 3 innerhalb der Nebenzeit des Maschinenzyklus in die Rohrluppe 2 voreingefädelt werden, wodurch eine Verringerung der Taktzeit erzielbar ist, die zur Produktionssteigerung genutzt werden kann.

Die Verkürzung des Arbeitshubs der Rückhalteeinrichtung 12 erlaubt zudem eine Minimierung der bewegten Masse, wodurch Antriebsleistungen und dynamische Lasten verringert werden können. Die Kopplung der Rückhalteeinrichtung 12 mit der Dornstange 3 im Dornstangensynchronisationshub trägt zu einer weiteren Verkürzung der Taktzeit des Maschinenzyklus bei. Die Positionierung und Justierung der Fixiereinheit 12a in Abhängigkeit von der Abmessung der Rohrluppe(n) 2 ist einfach und flexibel durchführbar. So lässt sich das System bei kürzeren Rohrluppen 2 zur weiteren Reduzierung der Zykluszeit problemlos vorpositionieren. Die Prozessschritte Einlegen der Dornstange 3 und Einlegen der Rohrluppe 2 in die Walzlinie L können gleichzeitig durchgeführt werden, wodurch eine weitere Verkürzung der Taktzeit des Maschinenzyklus erzielbar ist. Das Entnehmen der zurückgezogenen Dornstange 3 und das Einlegen einer neuen Rohrluppe 2 können entlang des kürzest möglichen Wegs, unmittelbar hintereinander erfolgen. Eine diesbezüglich eingerichtete Übergabeeinrichtung kann hierfür vorpositioniert im kürzest möglichen Abstand installiert sein.

Indem die Dornstange 3 in der Walzlinie L in die Rohrluppe 2 eingefädelt wird, kann ein etwaiger Temperaturverlust im Walzgut minimiert werden. Gleichzeitig erfolgt eine geringere Erwärmung der Dornstange(n) 3, wodurch sich wiederum die Anzahl der im Umlauf befindlichen Dornstangen 3 minimieren lässt.

Soweit anwendbar, können alle einzelnen Merkmale, die in den Ausführungsbeispielen dargestellt sind, miteinander kombiniert und/oder ausgetauscht werden, ohne den durch die Ansprüche definierten Schutzumfang der Erfindung zu verlassen.

### Bezugszeichenliste

- 1: Walzanlage
- 2: Rohrluppe
- 2': Ausgewalztes Rohr
- 3: Dornstange
- 3a: Vorderes Ende der Dornstange
- 3b: Hinteres Ende der Dornstange
- 3c: Angriffspunkt
- 10: Vorrichtung zum Handhaben von Dornstangen
- 11: Einstößer
- 12: Rückhalteeinrichtung
- 12a: Fixiereinheit
- 12b: Schlitten
- 12c: Zahnstange
- 20: Walzwerk
- 21: Walzgerüst
- 30: Steuerung
- 40: Verbindungsvorrichtung

- L: Walzlinie
- R: Förderrichtung/Walzrichtung

- x_{A}: Ausgangsposition

## Patentansprüche

1. Vorrichtung (10) zum Handhaben von Dornstangen (3) in einer Walzanlage (1) mit einem Walzwerk (20) zum Walzen nahtloser Rohre (2'), wobei die Vorrichtung (10) aufweist:
einen Einstößer (11), der eingerichtet ist, um eine in einer Walzlinie (L) angeordnete Dornstange (3) in einer Walzrichtung (R) zu bewegen, so dass die Dornstange (3) ausgehend von einem Grundzustand in eine in Walzrichtung (R) vor der Dornstange (3) angeordneten Rohrluppe (2) einschiebbar ist;
eine Rückhalteeinrichtung (12) mit einer entlang der Walzlinie (L) verfahrbaren Fixiereinheit (12a), die eingerichtet ist, um die Dornstange (3) an einem Angriffspunkt (3c) im Bereich des hinteren Endes (3b) der Dornstange (3) temporär festzuhalten und einen Arbeitshub ausgehend von einer Ausgangsposition (x_{A}) in Walzrichtung (R) sowie entgegen der Walzrichtung (R) durchzuführen, wodurch die Dornstange (3) in Walzrichtung (R) in das Walzwerk (20) einfahrbar und durch die Rückhalteeinrichtung (12) entgegen der Walzrichtung (R) aus dem Walzwerk (20) herausziehbar ist;
**dadurch gekennzeichnet, dass**
die Rückhalteeinrichtung (12) so eingerichtet ist, dass die Ausgangsposition (x_{A}) der Fixiereinheit (12a) im Grundzustand zwischen den beiden Enden (3a, 3b) der Dornstange (3) liegt.

2. Vorrichtung (10) nach Anspruch 1, **dadurch gekennzeichnet, dass** die Rückhalteeinrichtung (12) so eingerichtet ist, dass der Arbeitshub der Fixiereinheit (12a) kleiner ist als die axiale Gesamtlänge aus Dornstange (3) und Rohrluppe (2), vorzugsweise im Wesentlichen der Länge der Rohrluppe (2) entspricht.

3. Vorrichtung (10) nach Anspruch 1 oder 2, **dadurch gekennzeichnet, dass** der Angriffspunkt (3c) der Dornstange (3) als Angel ausgeführt und die Fixiereinheit (12a) eingerichtet ist, um in die Angel einzugreifen und/oder an der Angel anzuschlagen, wobei die Angel vorzugsweise eine lokale Verdickung, Aussparung und/oder Eindrehung umfasst.

4. Vorrichtung (10) nach einem der vorigen Ansprüche, **dadurch gekennzeichnet, dass** die Rückhalteeinrichtung (12) so eingerichtet ist, dass die Fixiereinheit (12a) im Grundzustand von der Dornstange (3) gelöst ist, so dass die ausgehend vom Grundzustand von dem Einstößer (11) in Walzrichtung (R) vorzuschiebende Dornstange (3) relativ zur Fixiereinheit (12a) beweglich ist.

5. Vorrichtung (10) nach Anspruch 4, **dadurch gekennzeichnet, dass** die Rückhalteeinrichtung (12) so eingerichtet ist, dass während des Vorschubs des Einstößers (11) in Walzrichtung (R) die Fixiereinheit (12a) mit relativ zur Dornstange (3) geringerer Geschwindigkeit vorgeschoben oder beschleunigt wird, um die Geschwindigkeit der Fixiereinheit (12a) und die Geschwindigkeit der Dornstange (3) in Walzrichtung (R) zumindest teilweise anzugleichen.

6. Vorrichtung (10) nach einem der vorigen Ansprüche, **dadurch gekennzeichnet, dass** die Rückhalteeinrichtung (12) so eingerichtet ist, dass die Fixiereinheit (12a) mit dem Angriffspunkt (3c) in Eingriff kommt, wenn der Angriffspunkt (3c) der Dornstange (3) durch den Vorschub mittels des Einstößers (11) die Position der Fixiereinheit (12a) erreicht.

7. Vorrichtung (10) nach einem der vorigen Ansprüche, **dadurch gekennzeichnet, dass** die Rückhalteeinrichtung (12) einen parallel zur Walzlinie (L) verfahrbaren Schlitten (12b) aufweist, an dem die Fixiereinheit (12a) angeordnet ist, wobei die Rückhalteeinrichtung (12) vorzugsweise einen Elektromotor mit einem Ritzel/Zahnstangen-Mechanismus (12c) aufweist, worüber der Schlitten (12b) angetrieben wird.

8. Vorrichtung (10) nach einem der vorigen Ansprüche, **dadurch gekennzeichnet, dass** eine Verbindungsvorrichtung (40) vorgesehen ist, die eingerichtet ist, um die Dornstange (3) während einer Vorwärtsfahrt bis zur Übergabe an die Rückhalteeinrichtung (12) kraftschlüssig mit dem Einstößer (11) zu fixieren, wobei die Verbindungsvorrichtung (40) vorzugsweise an dem Einstößer (11) montiert ist.

9. Vorrichtung nach einem der vorigen Ansprüche, **dadurch gekennzeichnet, dass** die Rückhalteeinrichtung (12) und die Dornstange (3) eingerichtet sind, um nach erfolgter Übergabe formschlüssig mit einander gekoppelt zu werden und in diskret oder stufenlos einstellbaren Endlagen der Rückhalteeinrichtung (12) mechanisch entkoppelt werden.

10. Walzanlage (1) mit einem ein oder mehrere Walzgerüste (21) umfassenden Walzwerk (20) zum Walzen nahtloser Rohre (2') und einer Vorrichtung (10) zum Handhaben von Dornstangen (3) nach einem der vorigen Ansprüche, wobei das Walzwerk (20) als Längswalzwerk ausgeführt ist.

11. Walzanlage (1) nach Anspruch 10, **dadurch gekennzeichnet, dass** das Walzwerk (20) als Längswalzwerk mit drei bis acht, vorzugsweise fünf bis sechs, Walzgerüsten (21) und mit zwei bis vier, vorzugsweise drei, Arbeitswalzen je Walgerüst (21) ausgeführt ist, wobei von den Arbeitswalzen zumindest eine angetrieben ist, vorzugsweise alle angetrieben sind.

12. Verfahren zum Walzen nahtloser Rohre (2') mit einer Walzanlage (1) nach Anspruch 10 oder 11, wobei das Verfahren aufweist:
Einsetzen einer Rohrluppe (2) und einer Dornstange (3) in die Walzlinie (L), so dass sich die Dornstange (3) in Walzrichtung (R) vor dem Einstößer (11), die Rohrluppe (2) vor der Dornstange (3) und das erste Walzgerüst (21) des Walzwerks (20) vor der Rohrluppe (2) befindet, wodurch sich die Dornstange (3) im Grundzustand befindet;
Positionieren der Fixiereinheit (12a) der Rückhalteeinrichtung (12) an der Ausgangsposition (x_{A}), die sich zwischen den beiden Enden (3a, 3b) der Dornstange (3) befindet, wobei die Fixiereinheit (12a) so von der Dornstange (3) gelöst ist, dass die Dornstange (3) entlang der Walzlinie (L) relativ zur Fixiereinheit (12a) beweglich ist;
Bewegen des Einstößers (11) in Walzrichtung (R), wodurch der Einstößer (11) die Dornstange (3) vor- und in die Rohrluppe (2) einschiebt, wobei eine Relativverschiebung zwischen der Fixiereinheit (12a) und der Dornstange (3) stattfindet;
Festhalten der Dornstange (3) durch die Fixiereinheit (12a), wenn der Angriffspunkt (3c) der Dornstange (3) die Position der Fixiereinheit (12a) erreicht, so dass anschließend keine Relativbewegung zwischen der Fixiereinheit (12a) und der Dornstange (3) stattfindet;
Transportieren der Rohrluppe (2) mit eingeschobener Dornstange (3) durch das Walzwerk (20), so dass die Rohrluppe (2) auf der Dornstange (3) zum Rohr (2') ausgewalzt wird; und
anschließend, Zurückziehen der Dornstange (3) aus dem Walzwerk (20) entgegen der Walzrichtung (R) durch die Rückhalteeinrichtung (12).

13. Verfahren nach Anspruch 12, **dadurch gekennzeichnet, dass** die Übergabe der Dornstange (3) vom Einstößer (11) an die Rückhalteeinrichtung (12) dynamisch während einer Vorwärtsbewegung geschieht, wobei die Geschwindigkeiten der Dornstange (3) und der Rückhalteeinrichtung (12) während der Übergabe synchronisiert sind.

14. Verfahren nach Anspruch 12 oder 13, **dadurch gekennzeichnet, dass** die Rohrluppe (2) und/oder die Dornstange (3) quer zur Walzrichtung (R) in die Walzlinie (L) eingesetzt werden.

15. Verfahren nach einem der Ansprüche 12 bis 14, **dadurch gekennzeichnet, dass** während des Vorschubs der Dornstange (3) in Walzrichtung (R) durch den Einstößer (11) die Fixiereinheit (12a) mit relativ zur Dornstange (3) geringerer Geschwindigkeit vorgeschoben oder beschleunigt wird, um die Geschwindigkeit der Fixiereinheit (12a) und die Geschwindigkeit der Dornstange (3) in Walzrichtung (R) teilweise oder vollständig anzugleichen.

16. Verfahren nach Anspruch 15, **dadurch gekennzeichnet, dass** die Fixiereinheit (12a) während des Vorschubs der Dornstange (3) in Walzrichtung (R) durch den Einstößer (11) zunächst an der Ausgangsposition (x_{A}) verbleibt, bevor sie in Walzrichtung (R) beschleunigt wird.

17. Verfahren nach einem der Ansprüche 12 bis 16, **dadurch gekennzeichnet, dass** die Fixiereinheit (12a) die Dornstange (3) festhält, indem die Fixiereinheit (12a) in eine Verjüngung am Angriffspunkt (3c) der Dornstange (3) eingreift oder anschlägt.

18. Verfahren nach einem der Ansprüche 12 bis 17, **dadurch gekennzeichnet, dass** im Anschluss an das Zurückziehen der Dornstange (3) aus dem Walzwerk (20) eine Dornstangenübergabe durchgeführt wird, indem die Befestigung zwischen Fixiereinheit (12a) und Dornstange (3) gelöst und die Dornstange (3) quer zur Walzlinie (L) ausgeworfen wird, wobei der Auswurf vorzugsweise an einer Position erfolgt, die sich vom Grundzustand unterscheidet.

19. Verfahren nach einem der Ansprüche 12 bis 18, **dadurch gekennzeichnet, dass** die Rohrluppe (2) von einer separaten, angetriebenen Walze in das Walzwerk (20) getrieben wird.

## Claims

1. Device (10) for handling mandrel rods (3) in a rolling plant (1) with a rolling mill (20) for rolling seamless tubes (2'), wherein the device (1) comprises:
an inserter (11) arranged to move a mandrel rod (3), which is arranged in a rolling line (L), in a rolling direction (R) so that the mandrel rod (3) starting from an initial state can be pushed into a tube blank (2) arranged in front of the mandrel rod (3) in rolling direction (R);
a retaining device (12) with a fixing unit (12a) which is movable along the rolling line (L) and which is arranged to temporarily fix the mandrel rod (3) at an engagement point (3c) in the region of the rear end (3b) of the mandrel rod (3) and to execute a work stroke starting from a start position (x_{A}) in the rolling direction (R) and counter to the rolling direction (R), whereby the mandrel rod (3) is movable into the rolling mill (20) in the rolling direction (R) and withdrawable by the retaining device (12) from the rolling mill (20) counter to the rolling direction (R);
**characterised in that**
the retaining device (12) is so arranged that the start position (x_{A}) of the fixing unit (12a) in the initial state lies between the two ends (3a, 3b) of the mandrel rod (3).

2. Device (10) according to claim 1, **characterised in that** the retaining device (12) is so arranged that the work stroke of the fixing unit (12a) is smaller than the overall axial length of the mandrel rod (3) and tube blank (2), preferably substantially corresponds with the length of the tube blank (3).

3. Device (10) according to claim 1 or 2, **characterised in that** the engagement point (3c) of the mandrel rod (3) is formed as a joint and the fixing unit (12) is arranged to engage in the joint and/or abut the joint, wherein the joint preferably comprises a local thickening, recessing and/or turned groove.

4. Device (10) according to any one of the preceding claims, **characterised in that** the retaining device (12) is so arranged that the fixing unit (12a) in the initial state is detached from the mandrel rod (3) so that the mandrel rod (3) to be pushed forward by the inserter in rolling direction (R) starting from the initial state is movable relative to the fixing unit (12a).

5. Device (10) according to claim 4, **characterised in that** the retaining device (12) is so arranged that during advance of the inserter (11) in the rolling direction (R) the fixing unit (12a) is pushed forward or accelerated at a lower speed relative to the mandrel rod (3) so as to at least partly equalise the speed of the fixing unit (12a) and the speed of the mandrel rod (3) in the rolling direction (R).

6. Device (10) according to any one of the preceding claims, **characterised in that** the retaining device (12) is so arranged that the fixing unit (12a) comes into engagement with the engagement point (3c) when the engagement point (3c) of the mandrel rod (3) due to the advance by means of the inserter (11) reaches the position of the fixing unit (12a).

7. Device (10) according to any one of the preceding claims, **characterised in that** the retaining device (12) comprises a carriage (12b) which is movable parallel to the rolling line (L) and at which the fixing unit (12a) is arranged, wherein the retaining device (12) preferably comprises an electric motor with a pinion/rack mechanism (12c) by which the carriage (12b) is driven.

8. Device (10) according to any one of the preceding claims, **characterised in that** a connecting device (40) is provided, which is arranged to frictionally fix the mandrel rod (3) to the inserter (11) during forward travel until transfer to the retaining device (12), wherein the connecting device (40) is preferably mounted on the inserter (11).

9. Device (10) according to any one of the preceding claims, **characterised in that** the retaining device (12) and the mandrel rod (3) are arranged to be mechanically positively coupled to one another after transfer has taken place and to be mechanically uncoupled in discretely or steplessly settable end positions of the retaining device (12).

10. Rolling plant (1) with a rolling mill (20), which comprises one or more roll stands (21), for rolling seamless tubes (2') and a device (10) for handling mandrel rods (3) according to any one of the preceding claims, wherein the rolling mill (20) is executed as a longitudinal rolling mill.

11. Rolling plant (1) according to claim 10, **characterised in that** the rolling mill (20) is executed as a longitudinal rolling mill with three to eight, preferably five or six, roll stands (21) and with two to four, preferably three, work rolls per roll stand (21), wherein of the work rolls at least one is driven, preferably all are driven.

12. Method for rolling seamless tubes (2) by a rolling plant (1) according to claim 10 or 11, wherein the method comprises:
inserting a tube blank (2) and a mandrel rod (13) into the rolling line (L) so that the mandrel rod (3) in rolling direction (R) the mandrel rod (13) is in front of the inserter (11), the tube blank (2) in front of the mandrel rod (3) and the first roll stand (21) of the rolling mill (20) in front of the tube blank, whereby the mandrel rod (3) is in the initial state;
positioning the fixing unit (12a) of the retaining device (12) at the start position (x_{A}), which is between the two ends (3a, 3b) of the mandrel rod (13), wherein the fixing unit (12a) is detached from the mandrel rod (3) so that the mandrel rod (3) is movable along the rolling line (L) relative to the fixing unit (12a);
moving the inserter (11) in the rolling direction (R), whereby the inserter (11) pushes the mandrel rod (3) in front of and into the tube blank (2), wherein a relative displacement between the fixing unit (12a) and the mandrel rod (3) takes place:
fixing the mandrel rod (3) by the fixing unit (12a) when the engagement point (3c) of the mandrel rod (3) reaches the position of the fixing unit (12a) so that that subsequently no relative movement between the fixing unit (12a) and the mandrel rod (3) takes place;
transporting the tube blank (2) with inserted mandrel rod (3) through the rolling mill (20) so that the tube blank (2) on the mandrel rod (3) is rolled out to form the tube (2'); and
subsequently withdrawing the mandrel rod (3) from the rolling mill (20) by the retaining device (12) counter to the rolling direction (R).

13. Method according to claim 12, **characterised in that** the transfer of the mandrel rod (3) from the inserter (11) to the retaining device (12) takes place dynamically during a forward movement, wherein the speeds of the mandrel rod (3) and the retaining device (12) are synchronised during the transfer.

14. Method according to claim 12 or 13, **characterised in that** the tube blank (2) and/or the mandrel rod (3) is or are inserted transversely to the rolling direction (R).

15. Method according to any one of claims 12 to 14, **characterised in that** during the advance of the mandrel rod (3) in the rolling direction (R) by the inserter (11) the fixing unit (12a) is pushed forward or accelerated at a lower speed relative to the mandrel rod (3) so as to partly or fully equalise the speed of the fixing unit (12a) and the speed of the mandrel rod (3) in the rolling direction (R).

16. Method according to claim 15, **characterised in that** the fixing unit (12a) during advance of the mandrel rod (3) in the rolling direction (R) by the inserter (11) initially remains at the start position (x_{A}) before it is accelerated in the rolling direction (R).

17. Method according to any one of claims 12 to 16, **characterised in that** the fixing unit (12a) fixes the mandrel rod (3) **in that** the fixing unit (12a) engages or abuts in a narrowing at the engagement point (3c) of the mandrel rod (3).

18. Method according to any one of claims 12 to 17, **characterised in that** following withdrawal of the mandrel rod (3) from the rolling mill (20) a mandrel rod transfer is carried out **in that** the securing between fixing unit (12a) and mandrel rod (3) is released and the mandrel rod (3) is ejected transversely to the rolling line (L), wherein the ejection preferably takes place at a position differing from the initial position.

19. Method according to any one of claims 12 to 18, **characterised in that** the tube blank (2) is driven by a separate driven roll in the rolling mill (20).

## Revendications

1. Dispositif (10) pour manipuler des barres de mandrin (3) dans une installation de laminage (1) avec un laminoir (20) pour laminer des tubes sans soudure (2'), le dispositif (10) comprenant :
un poussoir (11), qui est conçu pour déplacer une barre de mandrin (3) disposée dans une ligne de laminage (L) dans une direction de laminage (R), de sorte que la barre de mandrin (3) puisse être insérée à partir d'un état initial dans une boucle de tube (2) disposée devant la barre de mandrin (3) dans la direction de laminage (R);
un dispositif de retenue (12) avec une unité de fixation (12a) mobile le long de la ligne de laminage (L), qui est conçue pour retenir temporairement la barre de mandrin (3) à un point d'attaque (3c) dans la zone de l'extrémité arrière (3b) de la barre de mandrin (3) et pour effectuer une course de travail à partir d'une position initiale (x_{A}) dans la direction de laminage (R) ainsi qu'à l'encontre de la direction de laminage (R), ce qui permet d'insérer la barre de mandrin (3) dans la direction de laminage (R) dans le laminoir (20) et de la retirer du laminoir (20) à l'encontre de la direction de laminage (R) par le dispositif de retenue (12);
**caractérisé en ce que**
le dispositif de retenue (12) est conçu de telle sorte que la position initiale (x_{A}) de l'unité de fixation (12a) dans l'état initial se situe entre les deux extrémités (3a, 3b) de la barre de mandrin (3).

2. Dispositif (10) selon la revendication 1, **caractérisé en ce que** le dispositif de retenue (12) est conçu de telle sorte que la course de travail de l'unité de fixation (12a) est inférieure à la longueur totale axiale de la barre de mandrin (3) et de la boucle de tube (2), correspondant de préférence essentiellement à la longueur de la boucle de tube (2).

3. Dispositif (10) selon la revendication 1 ou 2, **caractérisé en ce que** le point d'attaque (3c) de la barre de mandrin (3) est conçu comme un hameçon et l'unité de fixation (12a) est conçue pour s'engager dans l'hameçon et/ou pour frapper l'hameçon, l'hameçon comprenant de préférence un épaississement, une découpe et/ou un enroulement local.

4. Dispositif (10) selon l'une des revendications précédentes, **caractérisé en ce que** le dispositif de retenue (12) est conçu de telle sorte que l'unité de fixation (12a) est libérée de la barre de mandrin (3) dans l'état initial, de sorte que la barre de mandrin (3) à avancer par le poussoir (11) dans la direction de laminage (R) à partir de l'état initial est mobile par rapport à l'unité de fixation (12a).

5. Dispositif (10) selon la revendication 4, **caractérisé en ce que** le dispositif de retenue (12) est conçu de telle sorte que pendant l'avancement du poussoir (11) dans la direction de laminage (R), l'unité de fixation (12a) est avancée ou accélérée à une vitesse inférieure à celle de la barre de mandrin (3), afin d'aligner au moins partiellement la vitesse de l'unité de fixation (12a) et la vitesse de la barre de mandrin (3) dans la direction de laminage (R).

6. Dispositif (10) selon l'une des revendications précédentes, **caractérisé en ce que** le dispositif de retenue (12) est conçu de telle sorte que l'unité de fixation (12a) vient en prise avec le point d'attaque (3c) lorsque le point d'attaque (3c) de la barre de mandrin (3) atteint la position de l'unité de fixation (12a) par l'avancement au moyen du poussoir (11).

7. Dispositif (10) selon l'une des revendications précédentes, **caractérisé en ce que** le dispositif de retenue (12) comprend un chariot (12b) mobile parallèlement à la ligne de laminage (L), sur lequel est disposée l'unité de fixation (12a), le dispositif de retenue (12) comprenant de préférence un moteur électrique avec un mécanisme à pignon/crémaillère (12c), par lequel le chariot (12b) est entraîné.

8. Dispositif (10) selon l'une des revendications précédentes, **caractérisé en ce qu'**un dispositif de liaison (40) est prévu, qui est conçu pour fixer la barre de mandrin (3) par liaison de force avec le poussoir (11) pendant un déplacement vers l'avant jusqu'à la remise au dispositif de retenue (12), le dispositif de liaison (40) étant de préférence monté sur le poussoir (11).

9. Dispositif selon l'une des revendications précédentes, **caractérisé en ce que** le dispositif de retenue (12) et la barre de mandrin (3) sont conçus pour être couplés l'un à l'autre par complémentarité de forme après la remise et pour être mécaniquement découplés dans des positions finales de la retenue (12) réglables de manière discrète ou continue.

10. Installation de laminage (1) avec un laminoir (20) comprenant un ou plusieurs bâtis de laminoir (21) pour laminer des tubes sans soudure (2') et un dispositif (10) pour manipuler des barres de mandrin (3) selon l'une des revendications précédentes, le laminoir (20) étant conçu comme un laminoir longitudinal.

11. Installation de laminage (1) selon la revendication 10, **caractérisée en ce que** le laminoir (20) est conçu comme un laminoir longitudinal avec trois à huit, de préférence cinq à six, bâtis de laminoir (21) et avec deux à quatre, de préférence trois, cylindres de travail par bâti de laminoir (21), au moins un des cylindres de travail étant entraîné, de préférence tous étant entraînés.

12. Procédé pour laminer des tubes sans soudure (2') avec une installation de laminage (1) selon la revendication 10 ou 11, le procédé comprenant :
insérer une boucle de tube (2) et une barre de mandrin (3) dans la ligne de laminage (L), de sorte que la barre de mandrin (3) se trouve devant le poussoir (11), la boucle de tube (2) devant la barre de mandrin (3) et le premier bâti de laminoir (21) du laminoir (20) devant la boucle de tube (2) dans la direction de laminage (R), de sorte que la barre de mandrin (3) se trouve dans l'état initial;
positionner l'unité de fixation (12a) du dispositif de retenue (12) à la position initiale (x_{A}), qui se situe entre les deux extrémités (3a, 3b) de la barre de mandrin (3), l'unité de fixation (12a) étant libérée de la barre de mandrin (3) de telle manière que la barre de mandrin (3) est mobile par rapport à l'unité de fixation (12a) le long de la ligne de laminage (L);
déplacer le poussoir (11) dans la direction de laminage (R), ce qui permet au poussoir (11) d'avancer la barre de mandrin (3) et de l'insérer dans la boucle de tube (2), un déplacement relatif ayant lieu entre l'unité de fixation (12a) et la barre de mandrin (3);
retenir la barre de mandrin (3) par l'unité de fixation (12a), lorsque le point d'attaque (3c) de la barre de mandrin (3) atteint la position de l'unité de fixation (12a), de sorte qu'ensuite aucun mouvement relatif entre l'unité de fixation (12a) et la barre de mandrin (3) n'a lieu;
transporter la boucle de tube (2) avec la barre de mandrin (3) insérée à travers le laminoir (20), de sorte que la boucle de tube (2) est laminée sur la barre de mandrin (3) pour former le tube (2'); et
ensuite, retirer la barre de mandrin (3) du laminoir (20) à l'encontre de la direction de laminage (R) par le dispositif de retenue (12).

13. Procédé selon la revendication 12, **caractérisé en ce que** la remise de la barre de mandrin (3) du poussoir (11) au dispositif de retenue (12) se fait de manière dynamique pendant un mouvement vers l'avant, les vitesses de la barre de mandrin (3) et du dispositif de retenue (12) pendant la remise étant synchronisées.

14. Procédé selon la revendication 12 ou 13, **caractérisé en ce que** la boucle de tube (2) et/ou la barre de mandrin (3) sont insérées dans la ligne de laminage (L) transversalement à la direction de laminage (R).

15. Procédé selon l'une des revendications 12 à 14, **caractérisé en ce que** pendant l'avancement de la barre de mandrin (3) dans la direction de laminage (R) par le poussoir (11), l'unité de fixation (12a) est avancée ou accélérée à une vitesse inférieure à celle de la barre de mandrin (3), afin d'aligner partiellement ou totalement la vitesse de l'unité de fixation (12a) et la vitesse de la barre de mandrin (3) dans la direction de laminage (R).

16. Procédé selon la revendication 15, **caractérisé en ce que** l'unité de fixation (12a) reste d'abord à la position initiale (x_{A}) pendant l'avancement de la barre de mandrin (3) dans la direction de laminage (R) par le poussoir (11), avant d'être accélérée dans la direction de laminage (R).

17. Procédé selon l'une des revendications 12 à 16, **caractérisé en ce que** l'unité de fixation (12a) retient la barre de mandrin (3) tandis que l'unité de fixation (12a) s'engage dans ou frappe contre un rétrécissement au point d'attaque (3c) de la barre de mandrin (3).

18. Procédé selon l'une des revendications 12 à 17, **caractérisé en ce qu'**après le retrait de la barre de mandrin (3) du laminoir (20), un transfert de barre de mandrin est effectué en libérant la fixation entre l'unité de fixation (12a) et la barre de mandrin (3) et en éjectant la barre de mandrin (3) transversalement à la ligne de laminage (L), l'éjection ayant lieu de préférence à une position qui diffère de l'état initial.

19. Procédé selon l'une des revendications 12 à 18, **caractérisé en ce que** la boucle de tube (2) est entraînée dans le laminoir (20) par un rouleau séparé et entraîné.
